# FASCICULE DE BREVET EUROPEEN

(11) **EP 2 609 372 B1**
(45) Date de publication et mention de la délivrance du brevet: **03.07.2019**
(21) Numéro de dépôt: 11755413.9
(22) Date de dépôt: 12.08.2011
(51) Int. Cl.: F23R 3/60, F23R 3/28, F23R 3/14, F23R 3/50

(54) **CHAMBRE DE COMBUSTION DE MOTEUR D'AÉRONEF ET PROCÉDÉ DE FIXATION D'UN SYSTÈME D'INJECTION DANS UNE CHAMBRE DE COMBUSTION DE MOTEUR D'AÉRONEF**
BRENNKAMMER FÜR EINEN FLUGZEUGMOTOR UND VERFAHREN ZUR BEFESTIGUNG EINES INJEKTIONSSYSTEMS IN EINER BRENNKAMMER EINES FLUGZEUGMOTORS
COMBUSTION CHAMBER FOR AN AIRCRAFT ENGINE, AND METHOD FOR ATTACHING AN INJECTION SYSTEM IN A COMBUSTION CHAMBER OF AN AIRCRAFT ENGINE

(30) Priorité: 27.08.2010 FR 1056831
(43) Date de publication de la demande: 03.07.2013
(73) Titulaire: Safran Aircraft Engines, 75015 Paris (FR)
(72) Inventeur: BUNEL, Jacques, Marcel, Arthur, F-77550 Moissy-cramayel Cedex (FR); DEMOULIN, Brice, Arnaud, F-77550 Moissy-cramayel Cedex (FR); DE SOUSA, Mario, César, F-77550 Moissy-cramayel Cedex (FR); SEVI, Guillaume, F-77550 Moissy-cramayel Cedex (FR)
(74) Mandataire: Camus, Olivier Jean-Claude
(86) Numéro de dépôt international: PCT/FR2011/051909
(87) Numéro de publication internationale: WO 2012/025682

(56) Documents cités:
- EP-A1- 0 469 899
- EP-A1- 1 873 458
- EP-A2- 1 731 837
- EP-A2- 1 731 839
- FR-A1- 2 932 251
- FR-A1- 2 941 288

## Description

### DOMAINE TECHNIQUE

La présente invention concerne une chambre de combustion de moteur d'aéronef dans laquelle est fixée un système d'injection. La présente invention concerne également un procédé de fixation d'un système d'injection dans une chambre de combustion de moteur d'aéronef, ainsi qu'un moteur d'aéronef comportant une chambre de combustion selon l'invention.

### ETAT DE LA TECHNIQUE ANTERIEUR

Les chambres de combustion des turboréacteurs comprennent généralement une paroi intérieure et une paroi extérieure reliées à leurs extrémités amonts par un fond annulaire de façon à définir un fond de chambre de combustion. Des systèmes d'injection, régulièrement répartis sur la périphérie du fond de chambre de combustion délivrent un mélange d'air et de carburant qui est enflammé pour fournir des gaz de combustion. Chaque système de combustion comporte un venturi dans lequel l'air et le carburant se mélangent. Chaque système d'injection comporte également un bol, situé en aval du venturi, qui a pour fonction d'éclater le jet de mélange air/carburant sortant du venturi. En outre, un déflecteur protège le fond de chambre des flammes de la chambre de combustion.

La figure 1 représente un système de fixation d'un système d'injection 1 dans une chambre de combustion de moteur d'aéronef de l'art antérieur. Le fond de chambre 2 de la chambre de combustion est percé par un orifice 3 dans lequel est inséré un déflecteur 4. Le déflecteur 4 est brasé sur le fond de chambre 2. Le déflecteur 4 comporte un plateau 5 duquel fait saillie une partie tubulaire 6. La partie tubulaire 6 est cylindrique et s'étend suivant un axe de référence Y. Le système de combustion 1 comporte une vrille 19 sur laquelle est montée une traversée coulissante 20 apte à coulisser radialement par rapport à la vrille 19. La traversée coulissante 20 comporte un cône de centrage 21 dans lequel un nez d'injecteur (non représenté) sera inséré. Le système d'injection comporte également un bol 7 solidaire de la vrille 19. Le bol 7 comporte une partie cylindrique 8 qui présente une symétrie de révolution autour de l'axe de référence Y. La partie cylindrique 8 du bol est insérée dans la partie tubulaire 6 du déflecteur. La partie tubulaire 6 du déflecteur comporte en outre une extrémité amont 9 qui est entourée par une première collerette 10 en saillie radiale. La partie cylindrique 8 du bol comporte également une extrémité amont 11 qui sort de l'extrémité amont 9 de la partie tubulaire 6. L'extrémité amont 11 de la partie cylindrique est entourée par une deuxième collerette 12 en saillie radiale. La deuxième collerette 12 est en appui axial sur la première collerette 10. Le système d'injection est fixé au déflecteur 4 grâce à deux demi-bagues 13 qui sont insérées radialement dans une gorge annulaire 35 située en aval de la première collerette. Les deux demi-bagues 13 sont en outre disposées de façon à ce qu'elles entourent la première et la deuxième collerettes. Chaque demi-bague 13 comporte un premier rebord de retenue 14 qui vient s'insérer sous la première collerette 10 et un deuxième rebord de retenue 15 qui vient s'insérer au-dessus de la deuxième collerette 12, de sorte que les deux collerettes 10 et 12 sont emprisonnées axialement entre les deux rebords de retenue 14 et 15, et radialement par les parois latérales 16 des deux demi-bagues 13.

Une bague de retenue 17 cylindrique est ensuite insérée autour des deux demi-bagues 13 de façon à éviter que les deux demi-bagues 13 ne s'écartent radialement l'une de l'autre. Des cordons de soudure 18 solidarisent la bague de retenue 17 aux deux demi-bagues 13.

La figure 2 représente une vue agrandie des deux collerettes 10 et 12, entourées par les demi-bagues 13, qui elles même sont coiffées par la bague de retenue 17. Ce système de fixation du système d'injection 1 à la chambre de combustion est facile à mettre en oeuvre.

Toutefois, le demandeur a constaté qu'avec un tel système de fixation, le nez de l'injecteur de carburant qui est inséré dans le système d'injection présente une usure importante et une durée de vie réduite.

Le document FR2941288 décrit une chambre de combustion selon le préambule de la revendication 1.

De même, les documents EP1873454, EP1731839, EP1873458 présentent des chambres de combustion dans lesquelles le nez de l'injecteur présente une durée de vie réduite et une usure importante.

### EXPOSE DE L'INVENTION

L'invention vise à remédier, au moins partiellement, aux inconvénients de l'état de la technique en proposant une chambre de combustion plus résistante à l'usure et qui présente une durée de vie améliorée.

Pour ce faire, l'invention propose d'utiliser un système de fixation de la première et de la deuxième collerettes qui permettent d'éviter tout débattement du système d'injection par rapport au déflecteur. En effet, le demandeur a constaté qu'une activité vibratoire au niveau de la première et de la deuxième collerettes, qui se débattent entre les deux rebords de retenue des demi-bagues 13, amplifie le phénomène d'usure sur l'injecteur de carburant et réduit ainsi la durée de vie de la chambre à combustion.

Plus précisément, un premier aspect de l'invention concerne une chambre de combustion de moteur d'aéronef suivant l'objet de la revendication 1.

Ainsi, dans la chambre de combustion selon l'invention, le système d'injection est fixé au déflecteur grâce à des moyens de serrage qui interdisent tout mouvement axial de la deuxième collerette par rapport à la première collerette, de sorte que le système d'injection ne peut pas vibrer par rapport au fond de chambre. Ainsi, l'usure du nez de l'injecteur, qui est inséré dans le système d'injection, est réduite.

La chambre de combustion selon l'invention peut également présenter une ou plusieurs des caractéristiques ci-dessous, considérées individuellement ou selon toutes les combinaisons techniquement possibles.

Selon l'invention, les moyens de serrage comprennent deux mâchoires, une des mâchoires étant en appui axial contre la première collerette, l'autre des mâchoires étant en appui axial contre la deuxième collerette, les deux mâchoires serrant axialement entre elles les deux collerettes, les moyens de fixations maintenant les deux mâchoires serrées de part et d'autre des deux collerettes.

Avantageusement, les deux mâchoires s'étendent circonférentiellement autour des deux collerettes.

Selon l'invention, les moyens de serrage comportent :
- Une bague de maintien scindée en au moins deux portions de bague, la bague de maintien comportant au moins :
   ∘ un anneau de maintien en appui axial contre la première collerette, et
   ∘ une jupe périphérique de maintien en saillie axiale de l'anneau de maintien, la jupe périphérique de maintien entourant radialement la première et la deuxième collerettes,
- Une bague de retenue comportant au moins :
   ∘ Un anneau de retenue en appui axial contre la deuxième collerette, et
   ∘ Une jupe périphérique de retenue en saillie axiale de l'anneau de retenue, la jupe périphérique de retenue entourant radialement la jupe périphérique de maintien ;
les moyens de fixation solidarisant la bague de maintien et la bague de retenue de façon à ce que l'anneau de maintien et l'anneau de retenue maintiennent serrées axialement entre eux la première et la deuxième collerettes.

Ainsi, selon l'invention, la bague de maintien est séparée en plusieurs portions de bague, afin de pouvoir être insérée en aval de la première collerette. En effet, si la bague de maintien était constituée d'un seul tenant, elle ne pourrait pas être montée en aval de la première collerette.

Dans ce document, les termes « aval » et « amont » sont relatifs au sens de l'écoulement des gaz de combustion à l'intérieur de la partie cylindrique.

La jupe périphérique de retenue de la bague de retenue, qui, elle, se trouve en amont de la première et de la deuxième collerettes, est d'un seul tenant et elle permet de maintenir les portions de bague qui constituent la bague de maintien ensemble.

La jupe périphérique de retenue et la jupe périphérique de maintien permettent donc de limiter les mouvements de la première et de la deuxième collerette radialement.

L'anneau de retenue est positionné en appui axial contre la deuxième collerette et l'anneau de maintien est positionné en appui axial contre la première collerette, de sorte que la première et la deuxième collerettes sont serrées axialement entre ces deux anneaux. Ces deux anneaux interdisent donc tout débattement axial de la deuxième collerette par rapport à la première collerette.

Avantageusement, les portions de bague qui constituent la bague de maintien sont deux demi-bagues, de sorte que la bague de maintien est divisée en deux demi-bagues. Chaque élément de la bague de maintien est également scindé en autant de portions que la bague de maintien. Ainsi, lorsque la bague de maintien est scindée en deux portions, l'anneau de maintien est également scindé en deux portions, tout comme la jupe périphérique de maintien.

Avantageusement, la partie tubulaire est cylindrique.

Avantageusement, la partie tubulaire présente en outre une paroi latérale, un épaulement faisant saillie radialement de cette paroi latérale, une gorge annulaire étant définie entre la première collerette et l'épaulement, l'anneau de maintien étant inséré dans la gorge annulaire.

La paroi latérale s'étend parallèlement à l'axe de référence.

Avantageusement, la gorge annulaire est délimitée transversalement par la première collerette, qui fait saillie radialement de la paroi latérale, et par un épaulement de la paroi latérale. La première collerette forme donc la paroi amont de la gorge annulaire, tandis que l'épaulement de la paroi latérale forme la paroi aval de la gorge annulaire. L'anneau de maintien, qui est inséré dans la gorge annulaire, est en appui axial contre la première collerette.

Avantageusement, les moyens de fixation comportent :
- au moins deux pattes d'accrochage solidaires de la bague de maintien, lesdites pattes d'accrochage définissant avec la jupe périphérique de maintien une gorge périphérique dans laquelle est insérée la jupe périphérique de retenue,
- au moins une soudure qui solidarise chaque patte d'accrochage à la bague de retenue.

Selon différents mode de réalisation :
- la soudure peut être discontinue, de sorte que des points de soudure solidarisent chaque patte d'accrochage à la bague de retenue ou
- la soudure peut être continue, de sorte qu'un cordon de soudure solidarise chaque patte d'accrochage à la bague de retenue.

Selon différents modes de réalisation :
- la première et la deuxième collerettes viennent en butée radiale contre la jupe périphérique de maintien ; dans ce cas, les deux collerettes sont immobilisées radialement ;
- il existe un jeu entre la première et la deuxième collerettes d'une part et la jupe périphérique de maintien d'autre part. Ce jeu permet de faciliter le montage.

Avantageusement, la jupe périphérique de maintien présente une hauteur h1 inférieure à la hauteur h2 de l'ensemble formé par la première collerette et la deuxième collerette. Ainsi, lorsque la bague de maintien et la bague de retenue sont placées de part et d'autre des deux collerettes, elles peuvent être plaquées contre les deux collerettes, sans que la jupe périphérique de maintien ne soit bloquée par l'anneau de retenue.

De manière plus générale, la bague de maintien et la bague de retenue sont conformées pour pouvoir être emboîtées l'une dans l'autre, tout en étant chacune en appui axial contre une des collerettes.

Un deuxième aspect de l'invention concerne un moteur d'aéronef qui comporte une chambre de combustion selon le premier aspect de l'invention.

Un troisième aspect de l'invention concerne un procédé de fixation d'un système d'injection dans une chambre de combustion de moteur d'aéronef selon l'objet de la revendication 7.

Avantageusement, chaque portion de bague comporte au moins une patte d'accrochage, chaque patte d'accrochage définissant avec la jupe périphérique de maintien une gorge périphérique dans laquelle est insérée la jupe périphérique de retenue.

Avantageusement, l'étape (b) est une étape de soudure de chaque patte d'accrochage à la bague de retenue.

### BREVES DESCRIPTION DES FIGURES

D'autres caractéristiques et avantages de l'invention ressortiront à la lecture de la description détaillée qui suit, en référence aux figures annexées, qui illustrent :
- La figure 1, une vue en coupe d'un système d'injection fixé dans une chambre de combustion de l'art antérieur,
- La figure 2, une vue en coupe agrandie de la fixation du système d'injection de la figure 1 à la chambre de combustion ;
- La figure 3, une vue en coupe d'une chambre de combustion selon un mode de réalisation de l'invention ;
- La figure 4, une vue en coupe d'un système d'injection fixé dans la chambre de combustion de la figure 3;
- La figure 5, une vue en coupe agrandie de la fixation du système d'injection de la figure 4 à la chambre de combustion de la figure 3 ;
- La figure 6, une vue en coupe d'un système d'injection selon un autre mode de réalisation de l'invention ;
- Les figures 7a à 7c, des vues en perspectives des différentes étapes d'un procédé de fixation selon un mode de réalisation de l'invention ;
- Les figures 8, d'autres moyens de fixation et de serrage pouvant être utilisés dans la chambre de combustion selon l'invention.

Pour plus de clarté, les éléments identiques ou similaires sont repérés par des signes de références identiques sur l'ensemble des figures.

### DESCRIPTION DETAILLEE D'AU MOINS UN MODE DE REALISATION

Les figures 3 à 5 représentent une chambre de combustion selon un mode de réalisation de l'invention. Cette chambre de combustion présente une forme de symétrie longitudinale de révolution par rapport à un axe général d'une turbine. La chambre de combustion comporte une paroi de carter intérieure 22 et une paroi de carter extérieure 23. Une paroi de chambre intérieure 24 délimite un passage 25 avec la paroi de carter intérieure 22. Une paroi de chambre extérieure 26 délimite un passage 27 avec la paroi de carter extérieure 23.

Les parois de chambre intérieure et extérieure 24 et 26 sont réunies par un fond de chambre 2 à leurs extrémités amonts. Une pluralité de système d'injection 1, typiquement quatorze à vingt-deux, régulièrement espacés angulairement (un seul système d'injection a été représenté sur la figure 3) sont prévus sur le fond de chambre 2.

Comme on peut le voir plus en détail sur la figure 4, chaque système d'injection comporte notamment un bol 7 solidaire d'une vrille 19 qui sont fixes et une traversée coulissante 20 qui est apte à se déplacer dans une cavité 28 de la vrille 19. La traversée coulissante 20 comporte un cône de centrage 21 dans lequel vient s'insérer un injecteur de carburant 29 (représenté sur la figure 3).

Le déflecteur 4 comporte un plateau 5 et une partie tubulaire 6. La partie tubulaire 6 présente une symétrie de révolution autour d'un axe de référence Y, et plus précisément elle présente une forme cylindrique autour de l'axe de référence Y. Le plateau 5 a pour fonction de protéger le fond de chambre 2 des flammes de la chambre de combustion. La partie tubulaire 6 est insérée dans un orifice 3 du fond de chambre 2. La partie tubulaire 6 comporte un épaulement 30 qui vient en appui axial contre une paroi aval 31 du fond de chambre. Le déflecteur 4 est brasé sur le fond de chambre 2. La partie tubulaire 6 comporte une paroi latérale 33 qui s'étend suivant l'axe de référence Y. La paroi latérale 33 est cylindrique autour de l'axe de référence Y. La partie tubulaire 6 comporte une première extrémité amont 9 qui est entourée par une première collerette 10 en saillie radiale de la paroi latérale 33 de la partie tubulaire 6. La partie tubulaire 6 comporte également un épaulement 34 en saillie radiale de la paroi latérale 33. La première collerette 10 et l'épaulement 34 définissent entre eux une gorge annulaire 35 qui présente une symétrie de révolution autour de l'axe de référence Y.

Le bol 7 comporte une partie cylindrique 8 qui présente une symétrie de révolution par rapport à l'axe de référence Y. La partie cylindrique 8 comporte également une paroi latérale 36 qui s'étend suivant l'axe de référence Y. La partie cylindrique 8 comporte une deuxième extrémité amont 11 qui est entourée par une deuxième collerette 12 en saillie radiale de la paroi latérale 36 de la partie cylindrique 7. La partie cylindrique 8 est insérée dans la partie tubulaire 6 de façon à ce que la deuxième extrémité amont 11 de la partie cylindrique 7 débouche de la première extrémité amont 9 de la partie tubulaire 6.

La deuxième collerette 12 est en appui axial sur la première collerette 10.

Le système de fixation selon un mode de réalisation de l'invention du système d'injection au déflecteur va maintenant être décrit plus en détail en référence aux figures 4 et 5.

Le système de fixation selon l'invention comporte des moyens de serrage. Selon un mode de réalisation, ces moyens de serrage comportent une bague de maintien 37 et une bague de retenue 38.

La bague de maintien 37 comporte un anneau de maintien 39 qui s'étend transversalement par rapport à l'axe de référence Y. L'anneau de maintien 39 présente une symétrie de révolution par rapport à l'axe de référence Y. L'anneau de maintien 39 est inséré radialement dans la gorge annulaire 35 et il vient en appui axial contre la première collerette 10.

La bague de maintien 37 comporte également une jupe périphérique de maintien 40 qui est solidaire de l'anneau de maintien 39. La jupe périphérique de maintien 40 est disposée sur la périphérique de l'anneau de maintien 39 et elle est en saillie axiale de l'anneau de maintien 39. La jupe périphérique de maintien 40 présente une géométrie cylindrique autour de l'axe de référence Y.

La bague de maintien 37 est scindée en plusieurs portions, qui sont ici deux demi-bagues pour permettre son insertion dans la gorge annulaire 35. Toutefois, on pourrait également envisager de scinder la bague de maintien 37 en plus de deux portions, sans sortir du cadre de l'invention.

La bague de maintien 37 comporte en outre au moins deux pattes d'accrochage 41, chaque portion de bague comportant au moins une des pattes d'accrochage 41. Selon un mode de réalisation préférentiel, la bague de maintien comporte quatre pattes d'accrochage 41 réparties sur la périphérie de la bague de maintien 37. Chaque patte d'accrochage 41 est reliée à la jupe périphérique de maintien 40. Les pattes d'accrochage 41 définissent avec la jupe périphérique de maintien 40 une gorge périphérique 42. La gorge périphérique 42 s'étend autour de l'axe de référence Y.

La bague de retenue 38 comporte un anneau de retenue 43 qui vient en appui axial contre la deuxième collerette 12 et une jupe périphérique de retenue 44 en saillie axiale de la deuxième collerette 12. La jupe périphérique de retenue 44 est disposée sur la périphérie de l'anneau de retenue 43.

La bague de maintien 37 et la bague de retenue 38 sont conformées pour pouvoir s'emboîter l'une dans l'autre lorsque la bague de maintien 37 est en appui axial contre la première collerette 10 et que la bague de retenue 38 étant en appui axial contre la deuxième collerette 12.

Pour cela, la jupe périphérique de maintien 40 présente une hauteur h1 inférieure à la hauteur h2 de l'ensemble formé par la première collerette et la deuxième collerette en appui l'une contre l'autre.

En outre, la jupe périphérique de retenue 44 présente une hauteur h3 inférieure à la hauteur h4 de la gorge périphérique 42.

Le système de fixation selon l'invention comporte également des moyens de fixation.

Dans ce mode de réalisation, les moyens de fixation comportent des cordons ou des points de soudure 45 qui solidarisent chaque patte d'accrochage 41 à la bague de retenue 38 de façon à ce que la bague de maintien 37 et la bague de retenue 38 serrent axialement, entre elles, la première et la deuxième collerettes 10 et 12. Avantageusement, les moyens de fixation comportent quatre points de soudure.

Chaque patte d'accrochage présente une surface amont 55. L'anneau de retenue 43 présente une surface amont 54. Afin de faciliter la soudure de chaque patte d'accrochage à la bague de retenue, les pattes d'accrochage 41 et la bague de retenue sont dimensionnées de façon à ce que, lorsque l'anneau de maintien 39 est plaqué contre la première collerette 10 et que l'anneau de retenue 43 est plaqué contre la deuxième collerette 12, la surface amont 55 de chaque patte d'accrochage 41 soit alignée axialement avec la surface amont 54 de l'anneau de retenue 43.

En outre, chaque patte d'accrochage 41 comporte un chanfrein 57 à l'intersection entre sa surface amont 55 et une deuxième surface latérale 58 de la gorge périphérique 42. Ce chanfrein 57 est de préférence taillé en biseau.

De même, la bague de retenue 38 présente un chanfrein 56 entre sa surface amont 54 et la surface extérieure 59 de la jupe périphérique de retenue 44. Ce chanfrein 56 est également de préférence taillé en biseau, de sorte que, lorsque la jupe périphérique de retenue 44 est insérée dans la gorge périphérique 42, les chanfreins 56 et 57 forment entre eux une rainure annulaire 60. Le cordon de soudure 45 est de préférence déposé dans cette rainure annulaire 60.

En outre, la jupe périphérique de retenue 40 présente de préférence une dimension radiale ajustée par rapport à la dimension radiale de la gorge annulaire 42, de sorte que, la jupe périphérique de retenue 40 peut pénétrer dans la gorge périphérique et que, lorsque la jupe périphérique de retenue 40 est insérée dans la gorge annulaire, elle ne puisse plus, ou quasiment plus, bouger radialement.

Ainsi, selon l'invention, la première collerette 10 et la deuxième collerette 12 sont plaquées axialement l'une contre l'autre. Il n'y a aucun jeu axial entre la bague de maintien 37, la bague de retenue 38 et les deux collerettes 10 et 12, de sorte que le système d'injection 1 est immobilisé axialement par rapport au déflecteur 4.

L'invention permet donc de limiter l'usure du nez de l'injecteur. Afin de limiter encore davantage l'usure du nez de l'injecteur, l'invention décrite dans ce document est de préférence combinée avec des moyens permettant d'immobiliser axialement la traversée coulissante par rapport à la vrille 19.

A cet effet, la figure 6 représente un mode de réalisation préférentiel dans lequel le système d'injection 1 est fixé au déflecteur 4 comme décrit précédemment en référence aux figures 3 à 5. En outre, le système d'injection 1 comporte des moyens d'immobilisation permettant d'immobiliser axialement la traversée coulissante 20 dans la cavité 28 de la vrille 19, tout en autorisant les ajustements radiaux de la position de la traversée coulissante 21 dans la cavité.

Pour cela, la traversée coulissante 20 comporte une semelle 46 contenue dans une cavité 28 de la vrille. Cette cavité 28 est délimitée par un fond 47, une coupelle de fermeture 48 et une paroi latérale 49. La semelle 46 est en appui axial contre le fond 47 de la cavité 28. Les moyens d'immobilisation comportent de préférence une rondelle 50 en appui axial sur la semelle 46 et des moyens de ressorts 51 qui sont contraints axialement entre la rondelle 50 et la coupelle de fermeture 48. Ces moyens de ressort 51 exercent sur la semelle 46 un effort suffisant pour empêcher toute vibration de la traversée coulissante dans la cavité 28, tout en autorisant les mouvements radiaux de la traversée coulissante pour tolérer les dilatations différentielles.

Avantageusement, ces moyens de ressort 51 comportent une lamelle ondulée annulaire en métal.

Ces moyens d'immobilisation sont décrits plus précisément dans le document FR n °1056125.

Un procédé de fixation du système d'injection dans la chambre de combustion décrite en référence aux figures 3 à 5 va maintenant être décrit en référence aux figures 7a à 7c.

La figure 7a représente en perspective un fond de chambre 2, sur lequel est brasé un déflecteur 4. Le déflecteur 4 comporte un plateau 5 et une partie tubulaire 6. Un bol 7 comporte une partie cylindrique 8. La partie cylindrique 8 est insérée dans la partie tubulaire 6 comme expliqué en référence aux figures 3 à 5.

Lors d'une première étape, représentée sur la figure 7b, les portions de bagues qui constituent la bague de maintien, et qui sont ici des demi-bagues 52, sont placées en aval de la première collerette, et plus précisément dans la gorge annulaire 35 de la partie tubulaire 6 du déflecteur. A l'issue de cette étape, l'anneau de maintien 39 est inséré dans la gorge annulaire 35 et la jupe périphérique de maintien 40 entoure la première et la deuxième collerettes 10 et 12.

Lors d'une seconde étape, représentée sur la figure 7c, la bague de retenue 38 est placée autour des deux demi-bagues 52 de façon à ce que l'anneau de retenue 43 soit en appui axial contre la deuxième collerette 12 et que la jupe périphérique de retenue 44 soit insérée dans la gorge périphérique 42 formée par la jupe périphérique de maintien 40 et les pattes d'accrochage 41.

Lors d'une troisième étape, les deux demi-bagues 52 et la bague de retenue 38 sont serrées axialement, par exemple à l'aide d'une pince ou d'une tenaille, de façon à les plaquer axialement de part et d'autre de l'ensemble formé par la première et la deuxième collerettes 10 et 12.

Lors d'une quatrième étape, les pattes d'accrochage 41 sont soudées à la bague de retenue 38. Les deux demi-bagues 52 et la bague de retenue 38 sont alors solidarisées autour de la première collerette et de la deuxième collerette dans une position telle que les deux collerettes sont immobilisées axialement entre les deux demi-bagues 52 et la bague de retenue 38.

Naturellement, l'invention n'est pas limitée aux modes de réalisation décrits en référence aux figures et des variantes pourraient être envisagées sans sortir du cadre de l'invention. En particulier, la géométrie de la chambre de combustion pourrait varier, tout comme les éléments formant le système d'injection. En outre, les moyens de serrage et de fixation pourraient prendre d'autres formes.

A titre d'exemple, la figure 8 représentent, en coupe, d'autres moyens de serrage et de fixation de la première et de la deuxième collerettes 10 et 12. Ces moyens de serrage comportent également une bague de maintien 37 ' et une bague de retenue 38'.

La bague de maintien 37' est scindée en plusieurs portions de bague comme dans le mode de réalisation décrit en référence aux figures 3 à 5. La bague de maintien 37' comporte un anneau de maintien 39' qui s'étend radialement. La bague de maintien 37 ' comporte une jupe intérieure de maintien 40' qui fait saillie axialement de l'anneau de maintien 39'. La bague de maintien 37' comporte en outre une jupe extérieure de maintien 53 qui fait également saillie axialement de l'anneau de maintien 39'. La jupe intérieure de maintien 40 ' et la jupe extérieure de maintien 53 définissent entre-elles une gorge périphérique 42' qui s'étend sur la circonférence de la bague de maintien 37'.

La bague de retenue 38' comporte un anneau de retenue 43' et une jupe périphérique de retenue 44'. La jupe périphérique de retenue 44' et la gorge périphérique 42' sont dimensionnées pour que la jupe périphérique de retenue 44' puisse s'insérer dans la gorge périphérique 42' sans gêner l'appui axial de l'anneau de maintien 39' sur la deuxième collerette 12 et l'appui axial de l'anneau de retenue 43' sur la première collerette 10. De même, la jupe intérieure de maintien est dimensionnée pour pouvoir entourer les deux collerettes 10 et 12 sans gêner l'appui axial de l'anneau de maintien 39' sur la deuxième collerette 12 et l'appui axial de l'anneau de retenue 43' sur la première collerette 10.

La bague de maintien 37' et la bague de retenue 38' serrent axialement entre elles les deux collerettes et leur interdisent tout mouvement axial. La bague de maintien 37' et la bague de retenue 38' sont solidarisées dans cette position par un cordon de soudure 45' qui peut être continu ou discontinu.

La jupe extérieure de maintien 53 comporte une extrémité amont qui est sensiblement alignée avec l'anneau de retenue 43' de façon à faciliter la soudure de ces deux éléments.

## Revendications

1. Chambre de combustion de moteur d'aéronef comportant au moins :
- un déflecteur (4) comportant au moins une partie tubulaire (6), la partie tubulaire (6) s'étendant suivant un axe de référence (Y), la partie tubulaire (6) présentant une première extrémité amont (9) entourée par une première collerette (10) en saillie radiale ;
- un système d'injection comportant au moins un bol (7) comportant lui-même une partie cylindrique (8) insérée dans la partie tubulaire (6), la partie cylindrique (8) comportant une deuxième extrémité amont (11) débouchant de la première extrémité amont (9) de la partie tubulaire (6), la deuxième extrémité amont (11) de la partie cylindrique (8) étant entourée par une deuxième collerette (12) en saillie radiale, la deuxième collerette (12) étant en appui axial contre la première collerette (10);
la chambre de combustion étant **caractérisée en ce qu'**elle comporte en outre :
- des moyens de serrage qui serrent axialement la première et la deuxième collerettes (10, 12) l'une contre l'autre et qui comportent une bague de maintien (37) en appui axial contre la première collerette (10) et une bague de retenue (38) en appui axial contre la deuxième collerette (12), la bague de maintien (37) et la bague de retenue (38) étant conformées pour s'emboîter l'une dans l'autre, et
- des moyens de fixation qui maintiennent les moyens de serrages serrés de part et d'autre de la première et de la deuxième collerettes (10, 12), la bague de maintien (37) étant scindée en au moins deux portions de bague (52) et comporte au moins :
• un anneau de maintien (39) en appui axial contre la première collerette (10), et
• une jupe périphérique de maintien (40) en saillie axiale de l'anneau de maintien (39), la jupe périphérique de maintien (40) entourant radialement la première et la deuxième collerettes (10, 12), et
- la bague de retenue (38) comportant au moins :
• un anneau de retenue (43) en appui axial contre la deuxième collerette (12), et
• une jupe périphérique de retenue (44) en saillie axiale de l'anneau de retenue (43), la jupe périphérique de retenue (44) entourant radialement la jupe périphérique de maintien (40) ;
les moyens de fixation solidarisant la bague de maintien (37) et la bague de retenue (38) de façon à ce que l'anneau de maintien (39) et l'anneau de retenue (43) maintiennent serrées axialement entre eux la première et la deuxième collerettes (10, 12).

2. Chambre de combustion selon la revendication précédente, **caractérisée en ce que** la partie tubulaire (6) présente en outre une paroi latérale (33), un épaulement (34) faisant saillie radialement de cette paroi latérale (33), une gorge annulaire (35) étant définie entre la première collerette (10) et l'épaulement (34), l'anneau de maintien (39) étant inséré dans la gorge annulaire (35).

3. Chambre de combustion selon l'une quelconque des revendications 1 ou 2, **caractérisée en ce que** les moyens de fixation comportent :
- au moins deux pattes d'accrochages (41) solidaires de la bague de maintien (37), lesdites pattes d'accrochage (41) définissant avec la jupe périphérique de maintien (40) une gorge périphérique (42) dans laquelle est insérée la jupe périphérique de retenue (44),
- au moins une soudure (45) qui solidarise chaque patte d'accrochage (41) à la bague de retenue (38).

4. Chambre de combustion selon l'une quelconque des revendications 1 à 3, **caractérisée en ce que** la première et la deuxième collerettes (10, 12) viennent en butée radiale contre la jupe périphérique de maintien (40).

5. Chambre de combustion selon l'une quelconque des revendications 1 à 4, **caractérisée en ce que** la jupe périphérique de maintien (40) présente une hauteur h1 inférieure à la hauteur h2 de l'ensemble formé par la première collerette (10) et la deuxième collerette (12).

6. Moteur d'aéronef comportant au moins une chambre de combustion selon l'une quelconque des revendications précédentes.

7. Procédé de fixation d'un système d'injection (1) dans une chambre de combustion de moteur d'aéronef selon l'objet de la revendication 1, la chambre de combustion comportant un déflecteur (4) comportant au moins une partie tubulaire (6), la partie tubulaire (6) s'étendant suivant un axe de référence (Y), la partie tubulaire (6) présentant une première extrémité amont (9) entourée par une première collerette (10) en saillie radiale, le système d'injection (1) comportant au moins un bol (7) comportant lui-même une partie cylindrique (8) insérée dans la partie tubulaire (6), la partie cylindrique (8) comportant une deuxième extrémité amont (11) débouchant de la première extrémité amont (9) de la partie tubulaire (6), la deuxième extrémité amont (11) de la partie cylindrique (8) étant entourée par une deuxième collerette (12) en saillie radiale, la deuxième collerette (12) étant en appui axial contre la première collerette (10), le procédé de fixation comportant les étapes suivantes :
- (a) On dispose des moyens de serrage de part et d'autre de la première et de la deuxième collerettes (10, 12), ces moyens de serrage comportant une bague de maintien (37) placée en appui axial contre la première collerette (10) et une bague de retenue (38) placée en appui axial contre la deuxième collerette (12), la bague de maintien (37) et la bague de retenue (38) étant conformées pour s'emboîter l'une dans de façon à ce que les moyens de serrage serrent axialement la première et la deuxième collerettes (10, 12) l'une contre l'autre ; et
- (b) On fixe les moyens de serrage de part et d'autre de la première et de la deuxième collerettes (10, 12) de façon à maintenir les moyens de serrage serrés axialement de part et d'autre de la première et de la deuxième collerettes (10, 12),
**caractérisé en ce que** l'étape (a) se décompose comme suit :
- On insère plusieurs portions de bague (52) en aval de la première collerette (10), les portions de bagues formant la bague de maintien (37), ladite bague de maintien (37) comportant au moins un anneau de maintien (39) et une jupe périphérique de maintien (40) en saillie axiale de l'anneau de maintien (39), les portions de bague étant positionnées de façon à ce que la première collerette (10) soit en appui axial contre l'anneau de maintien (39) et que la jupe périphérique de maintien (40) entoure radialement la première et la deuxième collerettes (10, 12),
- On met en place la bague de retenue (38) en appui contre la deuxième collerette (12), ladite bague de retenue (38) comportant un anneau de retenue (43) en appui axial contre la deuxième collerette (12), la bague de retenue (38) comportant une jupe périphérique de retenue (44) en saillie axiale de l'anneau de retenue (43), la jupe périphérique de retenue (44) entourant radialement la jupe périphérique de maintien (40),
- On serre axialement la première et la deuxième collerettes (10, 12) entre les portions de bague (52) d'une part et la bague de retenue (38) d'autre part.

8. Procédé selon la revendication précédente, dans lequel les portions de bague (52) comportent en outre au moins une patte d'accrochage (41) chacune, lesdites pattes d'accrochage définissant avec la jupe périphérique de maintien une gorge périphérique dans laquelle est insérée la jupe périphérique de retenue, **caractérisé en ce que** l'étape (b) est une étape de soudure des pattes d'accrochage à la bague de retenue.

## Patentansprüche

1. Verbrennungskammer eines Luftfahrzeugmotors, umfassend wenigstens:
- eine Ablenkeinheit (4), umfassend wenigstens einen röhrenförmigen Teil (6), wobei sich der röhrenförmige Teil (6) gemäß einer Referenzachse (Y) erstreckt, wobei der röhrenförmige Teil (6) einen ersten vorgeschalteten Endteil (9) umfasst, der durch einen ersten, hervorstehenden, radialen Kragen (10) umgeben ist;
- ein Einspritzsystem, umfassend wenigstens eine Schale (7), ihrerseits umfassend einen zylindrischen Teil (8), der in einem röhrenförmigen Teil (6) eingefügt ist, wobei der zylindrische Teil (8) ein zweites vorgeschaltetes Ende (11) umfasst, das von dem ersten vorgeschalteten Ende (9) des röhrenförmigen Teils (6) mündet, wobei das zweite vorgeschaltete Ende (11) des zylindrischen Teils (8) durch einen zweiten, radialen, hervorstehenden Kragen (12) umgeben ist, wobei der zweite Kragen (12) axial gegen den ersten Kragen (10) aufgestützt ist;
wobei die Verbrennungskammer **dadurch gekennzeichnet ist, dass** sie darüber hinaus umfasst:
- Eingangsspannmittel, die den ersten und den zweiten Kragen (10, 12) axial jeweils gegeneinander einspannen und die einen Haltering (37) in axialem Aufstützen gegen den ersten Kragen (10) und einen Rückhaltering (38) im axialen Aufstützen gegen den zweiten Kragen (12) einspannen, wobei der Haltering (37) und der Rückhaltering (38) angepasst sind um ineinander einzugreifen, und
- Befestigungsmittel, die die eingespannten Einspannmittel auf jeder Seite des ersten und des zweiten Kragens (10, 12) halten, wobei der Haltering (37) in wenigstens zwei Ringabschnitte (52) aufgespalten ist und wenigstens umfasst:
∘ einen Festhaltering (39) in axialem Aufstützen gegen den ersten Kragen (10) und
∘ eine umlaufende Halteschürze (40) in axialem Hervorstehen aus dem Festhaltering (39), wobei die umlaufende Halteschürze (40) den ersten und den zweiten Kragen (10, 12) radial umgeben, und
- wobei der Rückhaltering (38) wenigstens umfasst:
∘ einen Ring zum Zurückhalten (43) in axialem Aufstützen gegen den zweiten Kragen (12) und
∘ eine umlaufende Rückhalteschürze (44) in axialem Aufstützen des Rings zum Zurückhalten (43), wobei die umlaufende Rückhalteschürze (44) die umlaufende Halteschürze (40) radial umgibt;
wobei die Befestigungsmittel den Haltering (37) und den Rückhaltering (38) derart fest befestigen, dass der Festhaltering (39) und der Ring zum Zurückhalten (43) den ersten und den zweiten Kragen (10, 12) axial untereinander eingespannt halten.

2. Verbrennungskammer gemäß dem voranstehenden Anspruch, **dadurch gekennzeichnet, dass** der röhrenförmige Teil (6) darüber hinaus eine laterale Wand (33) aufweist, wobei ein Absatz (34) radial von dieser lateralen Wand (33) hervorsteht, wobei eine ringförmige Auskehlung (35) zwischen dem ersten Kragen (10) und dem Absatz (34) definiert sind, wobei der Festhaltering (39) in die ringförmige Auskehlung (35) eingefügt ist.

3. Verbrennungskammer gemäß irgendeinem der Ansprüche 1 oder 2, **dadurch gekennzeichnet, dass** die Befestigungsmittel umfassen:
- wenigstens zwei Befestigungsklauen (41), die fest mit dem Haltering (37) verbunden sind, wobei die genannten Befestigungsklauen (41) mit der umlaufenden Halteschürze (40) eine umlaufende Auskehlung (42) definieren, in der die umlaufende Rückhalteschürze eingefügt ist,
- wenigstens eine Schweißnaht (45), die jede Befestigungsklaue (41) fest mit dem Rückhaltering (38) befestigt.

4. Verbrennungskammer gemäß irgendeinem der Ansprüche 1 bis 3, **dadurch gekennzeichnet, dass** der erste und zweite Kragen (10, 12) gegen die umlaufende Halteschürze (40) radial zum Anschlag kommen.

5. Verbrennungskammer gemäß irgendeinem der Ansprüche 1 bis 4, **dadurch gekennzeichnet, dass** die umlaufende Halteschürze (40) eine geringere Höhe h1 als die Höhe h2 der Gruppe aufweist, die durch den ersten Kragen (10) und den zweiten Kragen (12) gebildet wird.

6. Luftfahrzeugmotor, umfassend wenigstens eine Verbrennungskammer gemäß irgendeinem der voranstehenden Ansprüche.

7. Befestigungsverfahren eines Einspritzsystems (1) in einer Verbrennungskammer eines Luftfahrzeugmotors gemäß dem Gegenstand des Anspruchs 1, wobei die Verbrennungskammer eine Ablenkeinheit (4) umfasst, umfassend wenigstens einen röhrenförmigen Teil (6), wobei der röhrenförmige Teil (6) sich gemäß einer Referenzachse (Y) erstreckt, wobei der röhrenförmige Teil (6) ein erstes vorgeschaltetes Ende (9) umfasst, das durch einen ersten, radialen, hervorstehenden Kragen (10) umgeben ist, wobei das Einspritzsystem (1) wenigstens eine Schale (8) umfasst, die selbst einen zylindrischen Teil (8) umfasst, der in den röhrenförmigen Teil (6) eingefügt ist, wobei der zylindrische Teil (8) ein zweites vorgeschaltetes Ende (11) umfasst, das von dem ersten vorgeschalteten Ende (9) des röhrenförmigen Teils (6) einmündet, wobei das zweite vorgeschaltete Ende (11) des zylindrischen Teils (8) durch einen zweiten, radialen, hervorstehenden Kragen (12) umgeben ist, wobei der zweite Kragen (12) in axialem Aufstützen gegen den ersten Kragen (10) ist, wobei das Befestigungsverfahren die folgende Schritte umfasst:
- (a) Es werden Einspannmittel auf jeder Seite des ersten und des zweiten Kragens (10, 12) angeordnet, wobei diese Einspannmittel einen Haltering 37) umfassen, der axial gegen den ersten Kragen (10) und einen Rückhaltering (38) platziert ist, der axial aufstützend gegen den zweiten Kragen (12) platziert ist, wobei der Haltering (37) und der Rückhaltering (38) angepasst sind, um ineinander derart einzugreifen, dass die Spannmittel den ersten und den zweiten Kragen (10, 12) gegeneinander axial einspannen; und
- (b) Es werden Einspannmittel auf jeder Seite des ersten und des zweiten Kragens (10, 12) derart eingespannt, dass die Einspannmittel auf jeder Seite des ersten und des zweiten Kragens (10, 12) axial eingespannt gehalten sind,
**dadurch gekennzeichnet, dass** der Schritt (a) sich wie folgt zusammensetzt:
- Es werden mehrere Ringabschnitt (52) nach dem ersten Kragen (10) eingefügt, wobei die Ringabschnitte den Haltering (37) bilden, wobei der genannte Haltering (37) wenigstens einen Haltering (39) und eine umlaufende Halteschürze (40), die von dem Haltering (39) axial hervorsteht, bilden, wobei die Ringabschnitte derart positioniert sind, dass der erste Kragen (10) axial gegen den Festhaltering (39) zum Aufstützen kommt und dass die umlaufende Halteschürze (40) den ersten und den zweiten Kragen (10 12) radial umgibt,
- Es wird der Rückhaltering (38) aufstützend gegen den zweiten Kragen (12) platziert, wobei der genannte Rückhaltering (38) einen Ring zum Festhalten (43) in axialem Aufstützen gegen den zweiten Kragen (12) umfasst, wobei der Rückhaltering (38) eine umlaufende Rückhalteschürze (44) in axialem Aufstützen des Rings zum Zurückhalten (43) umfasst, wobei die umlaufende Rückhalteschürze (44) die umlaufende Halteschürze (40) umgibt,
- Es werden der erste und der zweite Kragen (10, 12) zwischen den Ringabschnitten (52) einerseits und dem Rückhaltering (38) andererseits axial eingespannt.

8. Verfahren gemäß dem voranstehenden Anspruch, bei dem die Ringabschnitte (52) darüber hinaus wenigstens jeweils eine Befestigungsklaue (41) umfassen, wobei die genannten Befestigungsklauen mit der umlaufenden Halteschürze eine umlaufende Auskehlung definieren, in der die umlaufende Rückhalteschürze eingefügt ist, **dadurch gekennzeichnet, dass** der Schritt (b) ein Schweißschritt der Befestigungsklauen an dem Rückhaltering ist.

## Claims

1. A combustion chamber of an aircraft engine comprising at least:
- a baffle (4) comprising at least one tubular portion (6), the tubular portion extending in the direction of a reference axis (Y), the tubular portion (6) having a first upstream end (9) surrounded by a first radially projecting collar (10);
- an injection system comprising at least one bowl (7) which in turn comprises a cylindrical portion (8) inserted into the tubular portion (6), the cylindrical portion (8) comprising a second upstream end (11) that exits the first upstream end (9) of the tubular portion (6), the second upstream end (11) of the cylindrical portion (8) being surrounded by a second radially projecting collar (12), the second collar (12) being braced axially against the first collar (10);
the combustion chamber being **characterised in that** it further comprises:
- clamping means that clamp the first and the second collars (10, 12) against one another axially and that comprise a retaining bushing (37) bearing axially against the first collar (10) and a retained bushing (38) bearing axially against second collar (12), the retaining bushing (37 and the retained bushing (38) being conformed such that they are able to slot into one another, and
- attachment means that retain the clamping means clamped on either side of the first and second collars (10, 12),
the retaining bushing (37) being split into at least two bushing sections (52) and comprising at least:
∘ a retaining ring (39) bearing axially against the first collar (10), and
∘ a peripheral retaining skirt (40) projecting axially from the retaining ring (39), the peripheral retaining skirt (40) surrounding the first and second collars (10, 12) radially, and
the retained bushing (38) comprising at least:
∘ a retained ring (43) bearing axially against the second collar (12), and
∘ a peripheral retained skirt (44) projecting axially from the retained ring (43), the peripheral retained skirt (44) surrounding the peripheral retaining skirt (40) radially;
the attachment means holding together the retaining bushing (37) and the retained bushing (38) such that the retaining ring (39) and the retained ring (43) hold the first and second collars (10, 12) clamped against one another so that no relative axial movement between the two is possible.

2. The combustion chamber according to the preceding claim, **characterised in that** the tubular portion (6) also has a lateral wall (33), a shoulder (34) projecting radially from this lateral wall (33), an annular channel (35) being defined between the first collar (10) and the shoulder (34), the retaining ring (39) being inserted in the annular channel (35).

3. The combustion chamber according to either of claims 1 or 2, **characterised in that** the attachment means comprise:
- at least two attachment lugs (41) joined to the retaining bushing (37), said attachment lugs (41) combining with the retaining peripheral skirt (40) to form a peripheral channel (42) in which the retained peripheral skirt (44) is inserted,
- at least one welded joint (45) that fastens each attachment lug (41) to the retained bushing (38).

4. The combustion chamber according to any of claims 1 to 3, **characterised in that** the first and second collars (10, 12) radially about the retaining peripheral skirt (40).

5. The combustion chamber according to any of claims 1 to 4, **characterised in that** the retaining peripheral skirt (40) has a height h1 lower than height h2 of the assembly de formed by the first collar (10) and the second collar (12).

6. An aircraft engine comprising at least one combustion chamber according to any one of the preceding claims.

7. A method for attaching an injection system (1) in a combustion chamber of an aircraft engine according to claim 1, the combustion chamber including a baffle (4) that comprises at least one tubular portion (6), the tubular portion (6) extending in the direction of a reference axis (Y), the tubular portion (6) having a first upstream end (9) surrounded by a first radially projecting collar (10), the injection system (1) comprising at least one bowl (7) that in turn comprises a cylindrical portion (8) inserted into the tubular portion (6), the cylindrical portion (8) comprising a second upstream end (11) exiting the first upstream end (9) of the tubular portion (6), the second upstream end (11) of the cylindrical portion (8) being surrounded by a second radially projecting collar (12), the second collar (12) bearing axially against the first collar (10), and wherein the attachment method comprises the following steps:
- (a) Clamping means are positioned on either side of the first and the second collars (10, 12), these clamping means comprising a retaining bushing (37) bearing axially against the first collar (10), and a retained bushing (38) bearing axially against the second collar (12), the retaining bushing (37) and the retained bushing (38) being conformed in such manner that said clamping means clamp the first and the second collars (10, 12) against one another axially; and
- (b) the clamping means are attached on either side of the first and the second collars (10, 12) in such manner that the clamping means are retained in an axially clamping position on either side of the first and the second collars (10, 12),
**characterised in that** the step (a) is broken down as follows:
- A plurality of bushing sections (52) is inserted downstream of the first collar (10), the bushing sections forming a retaining bushing (37), said retaining bushing (37) including at least one retaining ring (39) and one retaining peripheral skirt (40) projecting axially from the retaining ring (39), the sections of the bushing being positioned such that the first collar (10) bears axially against the retaining ring (39) and the retaining peripheral skirt (40) radially surrounds the first and the second collars (10, 12),
- A retained bushing (43) is mounted such that it bears axially against the second collar (12), said retained bushing (38) comprising a retained ring (43) bearing axially against the second collar (12), the retained bushing (38) comprising a retained peripheral skirt (44) projecting axially from the retained ring (43), the retained peripheral skirt (44) radially surrounding the retaining peripheral skirt (40),
- the first and the second collars (10,12) are clamped axially between the bushing sections (52) on the one hand and the retained bushing (38) on the other hand.

8. The method according to the preceding claim, wherein each section of bushing (52) comprises at least one attachment lug (41), said attachment lugs cooperating with the retaining peripheral skirt to define a peripheral channel into which the retained peripheral skirt is inserted, **characterised in that** step (b) is a step of welding the attachment lugs to the retained bushing.
